# FASCICULE DE BREVET EUROPEEN

(11) **EP 1 766 647 B1**
(45) Date de publication et mention de la délivrance du brevet: **20.08.2008**
(21) Numéro de dépôt: 05773019.4
(22) Date de dépôt: 26.05.2005
(51) Int. Cl.: H01H 37/00, H01H 37/48

(54) **THERMOSTAT DE RÉGULATION À DISPOSITIF DE RETENUE**
MIT EINER HALTEEINRICHTUNG AUSGESTATTETER STEUERTHERMOSTAT
CONTROL THERMOSTAT PROVIDED WITH A HOLDING DEVICE

(30) Priorité: 26.05.2004 FR 0405670
(43) Date de publication de la demande: 28.03.2007
(73) Titulaire: Cotherm, F-38470 Vinay (FR)
(72) Inventeur: ROQUES, Bernard, F-38850 Bilieu (FR)
(74) Mandataire: Schmitt, John
(86) Numéro de dépôt international: PCT/FR2005/001300
(87) Numéro de publication internationale: WO 2005/119720

(56) Documents cités:
- EP-A- 0 743 666
- EP-A- 0 749 141
- CH-A- 112 032
- FR-A- 898 738

## Description

La présente invention est relative à un thermostat de régulation comportant un dispositif de retenue cédant sous une force déterminée afin de créer un mouvement d'ouverture rapide et brusque du dispositif de sécurité.

On connaît d'après le brevet EP 743666 appartenant au demandeur, un thermostat de régulation constitué d'un ressort en alliage à mémoire de forme permettant, lors d'une élévation anormale de la température de l'installation, d'agir sur les rupteurs de sécurité assurant la coupure du courant électrique dans l'installation de chauffage.

On note que ce dispositif de sécurité par ressort en alliage à mémoire de forme présente une dilatation lente entraînant de fait une ouverture lente des rupteurs de sécurité.

L'objet de la présente invention est de réaliser et de perfectionner le thermostat décrit soit dans le brevet EP 743666, soit dans le brevet FR2 735 278 en améliorant le dispositif de sécurité afin que l'un au moins des rupteurs de sécurité s'ouvre rapidement sous l'effet d'une augmentation anormale de la température de l'installation.

Le thermostat à sonde suivant la présente invention comprend, à partir d'un socle fermé par un boîtier, un système électromécanique de régulation de la température constitué d'une sonde comportant un tube métallique à fort coefficient de dilatation, à l'intérieur duquel est positionnée une tige de métal à faible coefficient de dilatation, un dispositif de sécurité permettant, lors d'une élévation de température dépassant celle du seuil thermique minimal du dispositif de sécurité, l'ouverture des rupteurs de sécurité et un dispositif de retenue temporaire à réarmement manuel comprenant un coulisseau pourvu d'un bossage présentant sur sa face externe un profil dentelé destiné à coopérer avec un clip élastique solidaire du socle et présentant une extrémité libre en forme de bec dont le profil est complémentaire à celui dentelé du bossage afin de transformer le mouvement lent de dilatation du dispositif de sécurité en un mouvement d'ouverture brusque de l'un au moins des rupteurs de sécurité.

Le thermostat à sonde suivant la présente invention comprend une sonde comportant, au-dessus du sertissage de la tige de métal avec le tube, une gorge périphérique formant une butée interne permettant la retenue, à l'intérieur du tube et entre ce dernier et la tige de métal, du dispositif de sécurité constitué d'un ressort en alliage à mémoire de forme.

Le thermostat à sonde suivant la présente invention comprend une sonde comportant une entretoise cylindrique qui est disposée entre le tube et la tige de métal et dont l'une de ses extrémités vient en appui contre le ressort, tandis que l'autre extrémité est en appui contre le coulisseau en matière isolante.

Le thermostat à sonde suivant la présente invention comprend un coulisseau qui comporte en son milieu un bossage présentant sur sa face externe un profil dentelé destiné à coopérer avec un clip élastique solidaire du socle afin de réaliser le dispositif de retenue temporaire dudit coulisseau.

Le thermostat à sonde suivant la présente invention comprend un coulisseau comportant une aile horizontale solidaire d'un bossage présentant sur sa face externe un profil dentelé destiné à coopérer avec un clip élastique solidaire du socle afin de réaliser le dispositif de retenue temporaire dudit coulisseau.

Le thermostat à sonde suivant la présente invention comprend un bossage dont le profil dentelé comporte un pan inférieur qui est incliné d'un angle α compris entre 25 et 35 degrés par rapport à un axe vertical xx'.

Le thermostat à sonde suivant la présente invention comprend un clip élastique présentant une extrémité libre en forme de bec dont le profil est complémentaire à celui dentelé du bossage.

Le thermostat à sonde suivant la présente invention comprend un coulisseau qui comporte à partir de son milieu et suivant des directions diamétralement opposées deux ailes solidaires chacune d'un poussoir s'étendant verticalement dans des plans parallèles à celui contenant l'axe de déplacement du coulisseau et à proximité du poussoir un doigt de réarmement qui se dirige verticalement en direction de l'extérieur du boîtier.

Le thermostat à sonde suivant la présente invention comprend un dispositif de sécurité qui est constitué d'un ressort en alliage à mémoire de forme disposé dans un logement ménagé dans le socle en dessous de la lame élastique du rupteur de sécurité, ledit logement se trouvant à proximité immédiate de la sonde de manière que le dispositif de sécurité suive l'évolution de la température de l'eau avec un gradient thermique minimal.

Le thermostat à sonde suivant la présente invention comprend un coulisseau comportant dans le prolongement du ressort un poussoir qui vient en contact avec la lame élastique du rupteur, ledit coulisseau étant solidaire d'une aile s'étendant horizontalement et comportant à son extrémité libre un second poussoir dirigé verticalement afin de coopérer avec un dispositif de réarmement.

La description qui va suivre en regard des dessins annexés, donnés à titre d'exemples non limitatifs, permettra de mieux comprendre l'invention, les caractéristiques qu'elle présente et les avantages qu'elle est susceptible de procurer :
Figure 1 est une vue en perspective éclatée montrant un thermostat à régulation unipolaire et à sécurité bipolaire pourvu d'un dispositif de retenue suivant la présente invention.
Figure 2 et 3 sont des vues en coupe illustrant le thermostat à régulation unipolaire et à sécurité bipolaire pourvu d'un dispositif de retenue suivant la présente invention.
Figure 4 est une vue en perspective représentant le thermostat à régulation unipolaire et à sécurité bipolaire et son dispositif de sécurité en position fermée.
Figure 5 est une vue en perspective illustrant le thermostat à régulation unipolaire et à sécurité bipolaire et son dispositif de sécurité en position ouverte.
Figures 6 et 7 sont des vues en coupe représentant en détail le dispositif de retenue du thermostat à régulation unipolaire et à sécurité bipolaire suivant la présente invention.
Figures 8 à 10 sont des vues montrant un thermostat à régulation unipolaire et à sécurité unipolaire pourvu d'un dispositif de retenue suivant la présente invention.

On a montré en figures 1 à 7 un thermostat à régulation unipolaire-et à sécurité bipolaire 1 comportant une sonde 2, un socle 3 en matière plastique sur lequel vient se fixer un boîtier 13 afin de renfermer un mécanisme de commande 4 du circuit d'alimentation d'un système de chauffage d'un chauffe eau électrique.

La sonde 2 comporte un tube 5 à fort coefficient de dilatation qui est assujetti au socle 3 à l'intérieur d'un alésage 6 débouchant au niveau du mécanisme de commande 4.

A l'intérieur du tube 5 est disposée une tige de métal 7 à faible coefficient de dilatation dont l'une des extrémités 8 est sertie au tube 5, tandis que l'autre extrémité 9 coopère avec un organe de réglage 10 constitué d'un écrou 11 et d'un cache écrou 12 encliqueté sur le boîtier 13.

La sonde 2 comporte au-dessus du sertissage de l'extrémité 8 de la tige de métal 7 avec le tube 5 un rétrécissement du diamètre externe de ce dernier constituant une gorge périphérique 14.

Cette dernière forme une butée interne permettant la retenue à l'intérieur du tube 5 et entre ce dernier et la tige de métal 7 d'un dispositif de sécurité constitué d'un ressort 15 en alliage à mémoire de forme, d'une entretoise cylindrique 16 et d'un coulisseau 17. Le ressort 15 comporte une série de spirales venant autour de la tige de métal 7.

La sonde 2 comporte une entretoise cylindrique 16 qui-est disposée entre le tube 5 et la tige de métal 7 dont l'une de ses extrémités vient en appui contre le ressort 15, tandis que l'autre extrémité débouche à l'intérieur de l'espace délimité par l'alésage 6 permettant la fixation du tube 5 sur le socle 3.

Au-dessus et en appui contre l'entretoise cylindrique 16 est prévu un coulisseau 17 en matière isolante telle que du plastique. Le coulisseau 17 est traversé par la tige en métal 7 et peut se déplacer en va et vient vertical à l'intérieur de l'alésage 6 du socle 3.

Le coulisseau 17 comporte en son milieu un dispositif de retenue qui est constitué d'un bossage 18 présentant sur sa face externe un profil dentelé 19 destiné à coopérer avec un clip élastique 20 solidaire du socle 3 afin de réaliser un dispositif de retenue temporaire du dispositif de sécurité. Le clip élastique 20 présente une extrémité libre en forme de bec 21 dont le profil est complémentaire à celui dentelé 19 du bossage 18.

Le profil dentelé 19 présente un pan inférieur 45 qui est incliné d'un angle α par rapport à un axe vertical xx' parallèle ou confondu à celui du tube 5 à l'intérieur du quel est disposée la tige de métal 7. L'angle d'inclinaison a du pan inférieur 45 est compris entre 25 et 35 degrés (figures 6 et 7).

Le dispositif de retenue permet de bloquer temporairement le coulisseau 17 dans ses déplacements verticaux. En effet, le dispositif de retenue est prévu pour céder sous force prédéterminée et maîtrisée lors de la fabrication du thermostat.

Le coulisseau 17 comporte, à partir de son milieu et suivant des directions diamétralement opposées, deux ailes 22, 23 solidaires chacune d'un poussoir 24, 25 s'étendant verticalement dans des plans parallèles à celui contenant l'axe de déplacement du coulisseau 17. L'une au moins des ailes 22, 23 et plus particulièrement 23 comporte à proximité de son poussoir 25 un doigt de réarmement 26 qui se dirige verticalement en direction de l'extérieur du boîtier 13.

Le thermostat 1 comporte au-dessus des poussoirs 24, 25 du coulisseau 17 des lames élastiques et métalliques 27, 28 appartenant respectivement aux rupteurs de sécurité 29, 30 du mécanisme de commande 4 du circuit d'alimentation.

Chaque rupteur de sécurité 29, 30 est monté sur la phase d'alimentation correspondante en courant électrique de la résistance d'un chauffe eau ou d'un appareil analogue non représenté.

Les extrémités de chaque lame élastique 27,28 portent un contact 31, 32 propres à coopérer avec un contact fixe 33, 34 solidaire respectivement des bornes de connexion 35, 36 du thermostat 1 (figures 4 et 5).

Le thermostat 1 comporte un levier amplificateur isolant 37 se prolongeant par un doigt isolant 38 propre à coopérer avec un contact mobile et élastique 39 coopérant avec une autre borne de connexion, non représentée, du thermostat 1.

Le levier amplificateur 37 est traversé par la tige en métal 7 à faible-coefficient de dilatation.

On note que le contact mobile et élastique 39 est commandé par le levier amplificateur 37 en fonction de la dilatation relative du tube 5 par rapport à la tige 7 afin d'assurer une ouverture brusque des rupteurs de sécurité 29, 30.

On a montré en figures 8 à 10 un thermostat à régulation unipolaire et à sécurité unipolaire 100 comportant comme décrit précédemment pour le thermostat 1 une sonde 2, un socle 3 en matière plastique sur lequel vient se fixer un boîtier 13 afin de renfermer un mécanisme de commande 4 du circuit d'alimentation d'un système de chauffage d'un chauffe eau électrique.

Le thermostat 100 se distingue de celui décrit précédemment en ce qu'il comporte un seul rupteur de sécurité 29 comprenant une lame élastique et métallique 27 solidaire d'un contact 31 destiné à coopérer avec un contact fixe 33 solidaire d'une borne de connexion du thermostat 100.

Egalement, le thermostat 100 se distingue de celui décrit précédemment en ce que le dispositif de sécurité est constitué d'un ressort 15 en alliage à mémoire de forme disposé dans un logement 40 ménagé dans le socle 3 en dessous de la lame élastique 27 du rupteur de sécurité 29.

Le logement 40 se trouve à proximité immédiate de la sonde 2 de manière que le dispositif de sécurité 15 suive l'évolution de la température de l'eau avec un gradient thermique minimal.

Le logement 40 est prévu suivant une direction verticale et parallèle à l'alésage 6 dans lequel est assujetti le tube 5 à fort coefficient de dilatation de la sonde 2. Le logement 40 peut éventuellement communiquer avec l'alésage 6.

Le dispositif de sécurité du thermostat 100 comporte un coulisseau 41 en matière isolante telle que du plastique qui est guidé dans ses déplacements de va et vient vertical à l'intérieur du socle 3.

Le coulisseau 41 est disposé entre la lame élastique 27 du rupteur électrique 29 et le ressort 15. Le coulisseau 41 comporte dans le prolongement du ressort 15 un poussoir 42 qui vient en contact avec la lame élastique 27.

Le coulisseau 41 est solidaire d'une aile 43 s'étendant horizontalement et comportant à son extrémité libre un second poussoir 44 dirigé verticalement afin de coopérer avec un dispositif de réarmement 50.

L'aile horizontale 43 du coulisseau 41 est solidaire suivant une direction verticale et opposée à celle du second poussoir 44 d'un dispositif de retenue qui est constitué d'un bossage 18 présentant sur sa face externe un profil dentelé 19 destiné à coopérer avec un clip élastique 20 solidaire du socle 3 afin de réaliser un dispositif de retenue temporaire du dispositif de sécurité.

Le clip élastique 20 présente une extrémité libre en forme de bec 21 dont le profil est complémentaire à celui dentelé 19 du bossage 18.

Le profil dentelé 19 présente un pan inférieur 45 qui est incliné d'un angle α par rapport à un axe vertical xx' parallèle ou confondu à celui du tube 5 à l'intérieur duquel est disposée la tige de métal 7. L'angle d'inclinaison a du pan inférieur 45 est compris entre 25 et 35 degrés (figures 7, 8).

Le dispositif de retenue permet de bloquer temporairement le coulisseau 41 dans ses déplacements verticaux. En effet, le dispositif de retenue est prévu pour céder sous force prédéterminée et maîtrisée lors de la fabrication du thermostat.

Le fonctionnement du thermostat 1 à régulation unipolaire et à sécurité bipolaire ou du thermostat 100 à régulation unipolaire et à sécurité unipolaire résulte de la description et des explications qui précèdent au regard des figures 1 à 10.

Si pour une raison quelconque la température de l'installation vient à s'élever anormalement, en dépassant celle du seuil thermique minimal du ressort 15, ce dernier se dilate pour déplacer verticalement, le coulisseau 17, 41 de chaque thermostat 1, 100.

En ce qui concerne le thermostat 1, on constate que le ressort 15 assure le déplacement vertical de l'entretoise 16 entraînant dans la même direction le coulisseau 17.

On constate que le coulisseau 17, 41 de chaque thermostat 1, 100est bloqué par le dispositif de retenue et plus particulièrement par son bossage 18 dont le profil dentelé 19 coopère avec le bec 21 du clip élastique 20.

Le blocage temporaire du coulisseau 17, 41 permet de comprimer le ressort 15 jusqu'à atteindre la force prédéterminée de rupture du clip élastique 20 requise au dégagement dudit coulisseau.

La retenue temporaire du coulisseau 17, 41 permet une accumulation d'énergie transformant le mouvement lent de dilatation du ressort 15 en un mouvement d'ouverture brusque d'au moins un des rupteurs de sécurité 29, 30 comportant chacun des lames élastiques 27, 28 solidaires de contacts 31, 32.

En effet, le clip élastique 20 du dispositif de retenue cède sous l'effort du ressort 15 pour créer un mouvement d'ouverture rapide et brusque d'au moins l'un des contacts 31, 32 en fonction des caractéristiques du thermostat 1, 100

Dans ces conditions, le système de retenue temporaire, constitué par le bossage 18 du coulisseau 17, 41 dont le profil dentelé 19 coopère avec le bec 21 du clip élastique 20, permet de couper franchement l'alimentation électrique du thermostat 1,100 même dans le cas d'une faible inertie thermique.

Egalement, le système de retenue temporaire constitué par le bossage 18 du coulisseau 17, 41 dont le profil dentelé 19 coopère avec le bec 21 du clip élastique 20, permet d'empêcher le ressort 15 de se rétracter sous la pression de la ou les lames élastiques 27, 28 lors de la diminution de la température de l'installation.

En effet, l'inclinaison du pan inférieur 45 du profil denté 19 sur lequel vient prendre appui la face supérieure du bec 21 du clip élastique 20 permet de retenir et de maintenir la ou les lames élastiques 27, 28 lors de la diminution de la température de l'installation.

Ainsi, le ou les rupteurs de sécurité 29, 30 restent ouvert(s), ce qui oblige l'utilisateur à réarmer manuellement le thermostat 1, 100 en appuyant sur le doigt de réarmement 26, 50 pour contraindre le ressort 15 dans sa position initiale pour permettre à la ou les lames élastiques 27, 28 du ou des rupteurs de sécurité 29, 30 de venir en contact afin d'alimenter à nouveau la résistance de chauffage.

## Revendications

1. Thermostat à sonde du genre comprenant à partir d'un socle (3) fermé par un boîtier (13) un système électromécanique de régulation de la température constitué d'une sonde (2) comportant suivant une direction verticale XX' un tube métallique (5) à fort coefficient de dilatation à l'intérieur duquel est positionnée une tige de métal (7) à faible coefficient de dilatation et un dispositif de sécurité (15) permettant lors d'une élévation de température dépassant celle du seuil thermique minimal du dispositif de sécurité l'ouverture d'au moins un rupteur de sécurité (29, 30), **caractérisé en ce qu'**il comporte un dispositif de retenue temporaire à réarmement manuel comprenant un coulisseau (17, 41) pourvu d'un bossage (18) présentant sur sa face externe un profil dentelé (19) destiné à coopérer avec un clip élastique (20) solidaire du socle (3) et présentant une extrémité libre en forme de bec (21) dont le profil est complémentaire à celui dentelé (19) du bossage (18) afin de transformer le mouvement lent de dilatation du dispositif de sécurité (15) en un mouvement d'ouverture brusque de l'un au moins des rupteurs de sécurité (29, 30).

2. Thermostat à sonde suivant la revendication 1, **caractérisé en ce que** la sonde (2) comporte au-dessus du sertissage de la tige de métal (7) avec le tube (5) une gorge périphérique (14) formant une butée interne permettant la retenue à l'intérieur du tube (5) et entre ce dernier et la tige de métal (7) du dispositif de sécurité (15) constitué d'un ressort en alliage à mémoire de forme.

3. Thermostat à sonde suivant la revendication 1, **caractérisé en ce que** la sonde (2) comporte une entretoise cylindrique (16) qui est disposée entre le tube (5) et la tige de métal (7) et dont l'une de ses extrémités vient en appui contre le ressort (15), tandis que l'autre extrémité est en appui contre le coulisseau (17) en matière isolante.

4. Thermostat à sonde suivant la revendication 1, **caractérisé en ce que** le coulisseau (17) comporte en son milieu un bossage (18) présentant sur sa face externe un profil dentelé (19) destiné à coopérer avec un clip élastique (20) solidaire du socle (3) afin de réaliser le dispositif de retenue temporaire dudit coulisseau.

5. Thermostat à sonde suivant la revendication 1, **caractérisé en ce que** le coulisseau (41) comporte une aile horizontale (43) solidaire d'un bossage (18) présentant sur sa face externe un profil dentelé (19) destiné à coopérer avec un clip élastique (20) solidaire du socle (3) afin de réaliser le dispositif de retenue temporaire dudit coulisseau.

6. Thermostat à sonde suivant l'une quelconque des revendications 4 et 5, **caractérisé en ce que** le profil dentelé (19) du bossage (18) présente un pan inférieur (45) qui est incliné d'un angle α compris entre 25 et 35 degrés par rapport à un axe vertical xx'.

7. Thermostat à sonde suivant la revendication 1, **caractérisé en ce que** le dispositif de retenue est d'une part en contact avec l'un au moins des rupteurs de sécurité (29, 30) et d'autre part en liaison avec le dispositif de sécurité (15).

8. Thermostat à sonde suivant la revendication 1, **caractérisé en ce que** le coulisseau (17) comporte à partir de son milieu et suivant des directions diamétralement opposées deux ailes (22, 23) solidaires chacune d'un poussoir (24, 25) s'étendant verticalement dans des plans parallèles à celui contenant l'axe de déplacement du coulisseau (17) et à proximité du poussoir (25) un doigt de réarmement (26) qui se dirige verticalement en direction de l'extérieur du boîtier (13).

9. Thermostat à sonde suivant la revendication 1, **caractérisé en ce que** le dispositif de sécurité est constitué d'un ressort (15) en alliage à mémoire de forme disposé dans un logement (40) ménagé dans le socle (3) en dessous de la lame élastique (27) du rupteur de sécurité (29), ledit logement (40) se trouvant à proximité immédiate de la sonde (2) de manière que le dispositif de sécurité (15) suive l'évolution de la température de l'eau avec un gradient thermique minimal.

10. Thermostat à sonde suivant la revendication 1, **caractérisé en ce que** le coulisseau (41) comporte, dans le prolongement du ressort (15), un poussoir (42) qui vient en contact avec la lame élastique (27) du rupteur (29), ledit coulisseau (41) étant solidaire d'une aile (43) s'étendant horizontalement et comportant à son extrémité libre un second poussoir (44) dirigé verticalement afin de coopérer avec un dispositif de réarmement(50).

## Claims

1. Probe-type thermostat of the kind comprising, built on a base (3) enclosed by a housing (13), an electromechanical temperature-regulating system consisting of a probe (2) comprising, in a vertical direction XX', a metal tube (5) with a high coefficient of expansion inside which there is positioned a metal rod (7) with a low coefficient of expansion and a safety device (15) which, in the event of a temperature increase that crosses the minimum thermal threshold of the safety device, opens at least one safety breaker switch (29, 30), **characterized in that** it comprises a temporary-retention device with manual reset comprising a slider (17, 41) provided with a boss (18) which on its external face has a toothed profile (19) intended to engage with an elastic clip (20) secured to the base (3) and having a beaked free end (21) the profile of which complements the toothed profile (19) of the boss (18) so as to convert the slow expansion movement of the safety device (15) into a sudden opening movement of at least one of the safety breaker switches (29, 30) .

2. Probe-type thermostat according to Claim 1, **characterized in that** the probe (2) comprises, above where the metal rod (7) is crimped to the tube (5), a peripheral groove (14) that forms an internal stop that retains the safety device (15) that consists of a shape-memory alloy spring inside the tube (5) and between the latter and the metal rod (7).

3. Probe-type thermostat according to Claim 1, **characterized in that** the probe (2) comprises a cylindrical spacer piece (16) which is positioned between the tube (5) and the metal rod (7) and one of the ends of which bears against the spring (15) while the other end bears against the slider (17) made of insulating material.

4. Probe-type thermostat according to Claim 1, **characterized in that** the slider (17) has at its middle a boss (18) which, on its external face, has a toothed profile (19) intended to collaborate with an elastic clip (20) secured to the base (3) so as to produce the temporary-retention device that temporarily retains said slider.

5. Probe-type thermostat according to Claim 1, **characterized in that** the slider (41) comprises a horizontal wing (43) secured to a boss (18) which on its external face has a toothed profile (19) intended to engage with an elastic clip (20) secured to the base (3) so as to produce the temporary-retention device that temporarily retains the said slider.

6. Probe-type thermostat according to either one of Claims 4 and 5, **characterized in that** the toothed profile (19) of the boss (18) has a lower surface (45) which is inclined by an angle α of between 25 and 35 degrees with respect to a vertical axis xx'.

7. Probe-type thermostat according to Claim 1, **characterized in that** the retaining device is, on the one hand, in contact with at least one of the safety breaker switches (29, 30) and, on the other hand, connected with the safety device (15).

8. Probe-type thermostat according to Claim 1, **characterized in that** the slider (17) has, extending from its middle and in diametrically opposite directions, two wings (22, 23) each secured to a pusher (24, 25) extending vertically in planes parallel to the one containing the axis of movement of the slider (17) and, near the pusher (25), a reset finger (26) directed vertically toward the outside of the housing (13).

9. Probe-type thermostat according to Claim 1, **characterized in that** the safety device consists of a shape-memory allow spring (15) positioned in a housing (40) formed in the base (3) underneath the elastic blade (27) of the safety breaker switch (29), the said housing (40) lying in immediate proximity to the probe (2) so that the safety device (15) monitors the change in water temperature with a minimal thermal gradient.

10. Probe-type thermostat according to Claim 1, **characterized in that** the slider (41) comprises, in the continuation of the spring (15), a pusher (42) which comes into contact with the elastic blade (27) of the breaker switch (29), the said slider (41) being secured to a wing (43) extending horizontally and at its free end having a second pusher (44) directed vertically so as to engage with a reset device (50).

## Patentansprüche

1. Thermostat mit Messfühler des Typs, der ausgehend von einem durch ein Gehäuse (13) verschlossenen Sockel (3) versehen ist mit einem elektromechanischen System zum Regulieren der Temperatur, das aus einem Messfühler (2) gebildet ist, der in einer vertikalen Richtung XX' ein Metallrohr (5) mit hohem Ausdehnungskoeffizienten enthält, in dem ein Metallstift (7) mit niedrigem Ausdehnungskoeffizienten positioniert ist, und mit einer Sicherheitsvorrichtung (15), die bei einem Anstieg der Temperatur, die einen minimalen Wärmeschwellenwert der Sicherheitsvorrichtung übersteigt, das Öffnen wenigstens eines Sicherheitsunterbrechers (29, 30) ermöglicht, **dadurch gekennzeichnet, dass** er eine Vorrichtung zum vorübergehenden Zurückhalten mit manueller Rückstellung enthält, die einen Schieber (17, 41) enthält, der mit einer Erhebung (18) versehen ist, die auf ihrer Außenseite ein gezahntes Profil (19) aufweist, das dazu bestimmt ist, mit einer elastischen Raste (20) zusammenzuwirken, die mit dem Sockel (3) fest verbunden ist und ein freies Ende in Form einer Spitze (21) besitzt, deren Profil zu dem gezahnten Profil (19) der Erhebung (18) komplementär ist, um die langsame Ausdehnungsbewegung der Sicherheitsvorrichtung (15) in eine plötzliche Öffnungsbewegung wenigstens eines der Sicherheitsunterbrecher (29, 30) zu überführen.

2. Thermostat mit Messfühler nach Anspruch 1, **dadurch gekennzeichnet, dass** der Messfühler (2) über der Quetschverbindung des Metallstifts (7) mit dem Rohr (5) eine Umfangsnut (14) aufweist, die einen inneren Anschlag bildet, der die Zurückhaltung in dem Rohr (5) und zwischen diesem und dem Metallstift (7) der Sicherheitsvorrichtung (15), die aus einer Feder aus einer Legierung mit Formerinnerungsvermögen gebildet ist, ermöglicht.

3. Thermostat mit Messfühler nach Anspruch 1, **dadurch gekennzeichnet, dass** der Messfühler (2) einen zylindrischen Abstandshalter (16) enthält, der zwischen dem Rohr (5) und dem Metallstift (7) angeordnet ist und wovon sich eines der Enden an der Feder (15) abstützt, während sich das andere Ende an dem Schieber (17) aus isolierendem Material abstützt.

4. Thermostat mit Messfühler nach Anspruch 1, **dadurch gekennzeichnet, dass** der Schieber (17) in seiner Mitte eine Erhebung (18) enthält, die an ihrer Außenseite ein gezahntes Profil (19) aufweist, das dazu bestimmt ist, mit einer elastischen Raste (20) zusammenzuwirken, die mit dem Sockel (3) fest verbunden ist, um die Vorrichtung zum vorübergehenden Zurückhalten des Schiebers zu verwirklichen.

5. Thermostat mit Messfühler nach Anspruch 1, **dadurch gekennzeichnet, dass** der Schieber (41) einen horizontalen Flügel (43) enthält, der mit einer Erhebung (18) fest verbunden ist, die an ihrer Außenseite ein gezahntes Profil (19) aufweist, das dazu bestimmt ist, mit einer elastischen Raste (20) zusammenzuwirken, die mit dem Sockel (3) fest verbunden ist, um die Vorrichtung zum vorübergehenden Zurückhalten des Schiebers zu verwirklichen.

6. Thermostat mit Messfühler nach einem der Ansprüche 4 und 5, **dadurch gekennzeichnet, dass** das gezahnte Profil (19) der Erhebung (18) eine untere Abschrägung (45) aufweist, die in Bezug auf eine vertikale Achse xx' um einen Winkel α geneigt ist, der im Bereich von 25 bis 35 Grad liegt.

7. Thermostat mit Messfühler nach Anspruch 1, **dadurch gekennzeichnet, dass** die Rückhaltevorrichtung einerseits mit wenigstens einem der Sicherheitsunterbrecher (29, 30) in Kontakt ist und andererseits mit der Sicherheitsvorrichtung (15) verbunden ist.

8. Thermostat mit Messfühler nach Anspruch 1, **dadurch gekennzeichnet, dass** der Schieber (17) ausgehend von seiner Mitte und in diametral entgegengesetzten Richtungen zwei Flügel (22, 23) enthält, die jeweils mit einem Drücker (24, 25) fest verbunden sind, der sich in Ebenen parallel zu jener, die die Verlagerungsachse des Schiebers (17) enthält, vertikal erstreckt, und in der Nähe des Drückers (25) einen Rückstellfinger (26) enthält, der vertikal in Richtung zur äußeren Umgebung des Gehäuses (13) gerichtet ist.

9. Thermostat mit Messfühler nach Anspruch 1, **dadurch gekennzeichnet, dass** die Sicherheitsvorrichtung aus einer Feder (15) aus einer Legierung mit Formerinnerungsvermögen gebildet ist, die in einem in dem Sockel (3) gebildeten Aufnahmeraum (40) unterhalb des elastischen Plättchens (27) des Sicherheitsunterbrechers (29) angeordnet ist, wobei sich der Aufnahmeraum (40) in unmittelbarer Umgebung des Messfühlers (2) befindet, derart, dass die Sicherheitsvorrichtung (15) der Entwicklung der Temperatur des Wassers mit einem minimalen thermischen Gradienten folgt.

10. Thermostat mit Messfühler nach Anspruch 1, **dadurch gekennzeichnet, dass** der Schieber (41) in der Verlängerung der Feder (15) einen Drücker (42) enthält, der mit dem elastischen Plättchen (27) des Unterbrechers (29) in Kontakt gelangt, wobei der Schieber (41) mit einem Flügel (43) fest verbunden ist, der sich horizontal erstreckt und an seinem freien Ende einen zweiten Drücker (44) aufweist, der vertikal orientiert ist, um mit einer Rückstellvorrichtung (50) zusammenzuwirken.
